# EUROPÄISCHE PATENTSCHRIFT

(11) **EP 0 133 565 B1**
(45) Veröffentlichungstag und Bekanntmachung des Hinweises auf die Patenterteilung: **19.10.1988**
(21) Anmeldenummer: 84109301.6
(22) Anmeldetag: 06.08.1984
(51) Int. Cl.: E04C 3/293

(54) **Verbundprofile**
Composite section
Profilé mixte

(30) Priorität: 12.08.1983 LU 84966
(43) Veröffentlichungstag der Anmeldung: 27.02.1985
(73) Patentinhaber: ARBED S.A., L-2930 Luxembourg (LU)
(72) Erfinder: Schleich, Jean-Baptiste, L-1898 Kockelscheuer (LU); Lahoda, Erwin, L-8352 Dahlem (LU); Lickes, Jean-Paul, L-3617 Kayl (LU)
(74) Vertreter: Leitz, Paul

(56) Entgegenhaltungen:
- BE-A- 862 921
- DE-A- 2 829 864
- FR-A- 382 117
- LU-A- 83 447
- US-A- 915 295
- US-A- 3 050 161

## Beschreibung

Die Erfindung betrifft Verbundprofile, insbesondere Stützen, gebildet aus Beton und wenigstens einem Stahlprofil, wobei die offenen Kammern grösstenteils mit Beton ausgefüllt sind und die Aussenflächen der Flansche freiliegen d. h. nicht mit Beton bedeckt sind. Derartige Verbundprofile finden beim Bau von Häusern, Hallen, Lagern, usw. Verwendung, wenn ein Brandwiderstand erzielt werden soll.

Früher war es üblich, die Querschnitte der Profile eines Stahlskeletts nach den statischen Lasten bei Raumtemperatur zu bemessen und die stets bei Geschossbauten erforderlichen Brandschutzanforderungen durch nachträgliche kostspielige Ummantelung der Profile zu erfüllen. Neuerdings geht man dazu über, feuerbeständige Verbundprofile zu verwenden, welche nicht umkleidet sein müssen. So beschreibt die DE-OS 2 829 864 ein Verbundprofil, welches auf den Flanschaussenseiten, d. h. ausserhalb der Profilumrisslinien keinen Beton aufweist. Der Kammerbeton wird durch auf die Innenseiten des Stahlprofils aufgeschweisste Verbundmittel kraftschlüssig mit diesem verbunden, um sowohl bei Raumtemperatur als auch bei Brandtemperatur ein Loslösen des Kammerbetons zu vermeiden. Stahlprofilquerschnitt, Betonquerschnitt und Bewehrungsstahlquerschnitt tragen entsprechend ihrer Flächenanteile und ihrer temperaturabhängigen Festigkeiten anteilig mit. Im Brandfall erfolgt mit dem Temperaturanstieg eine fortwährende Lastumlagerung vom Stahlprofilquerschnitt auf den Stahlbetonquerschnitt vor allem bedingt durch die Entfestigung der Flansche, die den grössten Teil des Stahlprofils ausmachen.

Da die Bewehrung im Beton nicht optimal angeordnet ist, was die im Brandfall im Profil entstehende Temperaturverteilung anbelangt, hat die Anmelderin in der LU 84 772 (nicht vorveröffentlicht) vorgeschlagen in dem Beton wenigstens ein weiteres Profil anzuordnen, das mit dem Steg des Haupt-Profils verbunden ist, dessen Flanschenaussenseiten nicht mit einer Betonüberdeckung versehen sind. Da ein Teil der Profile aus denen dieses Verbundprofil besteht in thermisch geschützten Zonen angebracht ist, ist eine hohe Tragfähigkeit unter Brandbeanspruchung gewährleistet. Als Nachteil kann hier angegeben werden, dass dieses Verbundprofil von relativ aufwendiger Konstruktion und grossen Aussenabmessungen ist.

Weiterhin ist aus der US-A-3 050 161 bekannt, Flacheisen an die Flanschenenden eines Profils mit H-förmigem Querschnitt zu schweissen. In der US-A- 915 295 sind allseitig von Beton ummantelte Träger beschrieben, wobei Feuerbeständigkeit durch vom Steg beabstandete, in plastischem Material eingebettete Platten erwirkt wird.

Der Erfindung liegt die Aufgabe zugrunde, ein Verbundprofil der eingangs genannten Art zu schaffen, das die oben erwähnten Nachteile vermeidet und bei annähernd gleichen Aussenabmessungen sich durch eine erhöhte Lastaufnahmefähigkeit und Feuerfestigkeit auszeichnet. Ausserdem soll dieses Verbundprofil sich durch eine gezielte höhenabhängige Traglastfähigkeit auszeichnen können. Diese Aufgabe wird durch die in den Ansprüchen gekennzeichnete Erfindung gelöst.

Die erfindungsgemässen Verbundprofile, die entweder aus gängigen warmgewalzten Profilen oder aus geschweissten Sonder-Profilen und aus Flacheisen aufgebaut sind, weisen grosse Stahlmassen im feuergeschützten Bereich auf. Die Flacheisen, die einfach und raumsparend gelagert werden können, werden entweder werksseitig, oder auch auf der Baustelle mit den Profilen verbunden. Die Tragfähigkeit der Profile, welche für den jeweiligen Einsatzzweck minimale Abmessungen besitzen können, wird mittels der Flacheisen gezielt erhöht, wobei gleichzeitig die Traglast im Brandfall etwa proportional gesteigert wird.

Einige Ausführungsbeispiele der Erfindung werden im folgenden anhand von Zeichnungen näher erläutert. Es zeigen :
- die Figur 1 einen Querschnitt durch ein erfindungsgemässes Verbundprofil.
- die Figur 2 eine Vorderansicht von einer weiteren Ausführungsform der Erfindung ohne Bewehrung und ohne Beton.
- die Figur 3 einen Schnitt durch ein Flacheisen mit Bewehrung.
- die Figuren 4 und 5 einen Quer-, resp. einen Längs-Schnitt durch zwei weitere Ausführungsformen des erfindungsgemässen Profils.

Auf Fig. 1 erkennt man ein H-Profil 1 dessen Kammern mit Beton 6 ausgefüllt sind. Auf beiden Seiten des Steges sind Flacheisen 2 angeschweisst. Die Schweissverbindung 5 kann durchgehend oder aber durch Punktschweissen ausgeführt sein. Seitlich an die Flacheisen 2 sind mit Längsbewehrungs-Stäben 4 versehene Baustahlmatten 3 angeschweisst. Diese verhindern ein durch Hitze hervorgerufenes Abplatzen des Be- ton.

Die Flacheisen können Dicken zwischen 10 und 80 mm aufweisen. Um ein problemloses Schweissen zu erlauben, beträgt die Breite des Flacheisens etwa 10 cm weniger als die Steghöhe. Falls die verfügbaren Flacheisen kürzer sind als die Profile, werden mehrere Stücke aneinandergestossen. Vorteilhafterweise sollten die Flacheisen etwa 70 % der Fläche einer Stegseite bedecken.

Statt ein Flacheisen mittig am Steg zu befestigen, kann man in einer vorteilhaften Variante zwei parallel angeordnete Flacheisen mit dem Steg des Profils verschweissen. Die beiden Flacheisen können durchgehend, symmetrisch oder exzentrisch angeordnet sein. Auch kann bei exzentrischer Lastverteilung, wie auf Fig. 2 dargestellt, das Flacheisen 22 sich auf der ganzen Höhe des Profils 1 erstrecken, während das Flacheisen 22a lediglich bis zur Höhe einer Laständerung reicht, welche bspw. durch Decken hervorgerufen werden kann.

Fig. 3 zeigt eine weitere Möglichkeit zur Befestigung der mit Längsbewehrungsstäben 34 versehenen Baustahlmatten 33 auf den Flacheisen 32. Die Kopfbolzen-Dübel 38 werden mittels elektrischem Punkt-Schweissen mit den Flacheisen verbunden und die Matten werden in die Dübel eingehängt. Der anschliessend in die Profilkammer gegossene Beton bewirkt die Befestigung der Matten, über die Dübel, an die Flacheisen.

Das auf Fig. 4 dargestellte Verbundprofil umfasst beidseitig vom Steg mehrere übereinandergeordnete Flacheisen 42, welche mittels. Schraubenstiften 48 und Schraubenmuttern 49 am Steg des Profils 1 befestigt sind. Die Anzahl der verwendeten Flacheisen 42 kann in Abhängigkeit der erforderlichen Trag- und Feuerfestigkeit gewählt werden. Die mit Längsbewehrungsstäben 44 versehenen Baustahlmatten oder Bewehrungskörbe 43 werden, ähnlich wie oben bei der Dübelbefestigung dargelegt, mittels auf den SchraubenstiftEnden aufgedrehten Schraubenmuttern, oder verwandten Elementen 49a, mit dem Profil verbunden. Anhand einfacher Massnahmen führt diese Ausführungsform zu einem Verbundprofil, das bei identischen Aussenabmessungen verschiedene, bspw. höhenabhängige, Eigenschaften besitzt. Dieses Profil eignet sich im übrigen hervorragend zur baustellenseitigen Herstellung. Um einen schnellen Montageablauf zu erwirken ist es von Vorteil, sowohl das Profil 1 als auch die Flacheisen 42 werksseitig mit den benötigten Lochungen zu versehen. Nach dem Zusammenbau des Profils 1 und der Flacheisen 42 wird das Profil derart auf den Boden gelegt, dass beide Flansche aufliegen. Anschliessend wird die Baustahlmatte 43 eingelegt und die Elemente 49a werden auf die Schraubenstiftenden gedreht ; der Beton wird in die offene Kammer hineingegossen, wobei ein Herauslaufen an beiden offenen Enden mittels Schalung verhindert wird. Um die Bildung von betonfreien Räumen zu vermeiden, wird der Beton vorteilhafterweise vibriert..Nach Verfestigung des Betons wird das Verbundprofil umgedreht und es werden die gleichen Verfahrensschritte wiederholt. Will man die Einsatzmenge von Bewehrungsstahl vermindern oder ganz vermeiden, empfiehlt es sich statt normalem Beton, Kolloid-Beton oder faserbewehrten Beton zu verwenden.

Fig. 5 zeigt einen Längsschnitt durch ein Profil an dessen Steg Flacheisen 52 mittels Schrauben 58 und Schraubenmuttern 59 befestigt sind. Als Schrauben können sowohl rohe Schrauben als auch Pass-Schrauben oder hochfeste Schrauben verwendet werden. Zwecks Erhöhung der auf die Reibflächen entfallenden Kräfte wurden diese einer Oberflächenbehandlung unterworfen. Die Reibflächenvorbereitung kann mittels Stahlgusskiess-, Sand- oder Flamm-Strahlen vorgenommen werden. Daneben kann man die Reibbeiwerte der Berührungsflächen auch durch gleitfeste Anstriche oder Riffelung erhöhen.

## Patentansprüche

1. Verbundprofil, insbesondere für Stützen, gebildet aus einem Stahlprofil (1) bestehend aus zwei über einen Steg verbundenen Flanschen, wobei die offenen Profilkammern mit bewehrtem Beton (6) ausgefüllt sind und die Aussenflächen der Flansche freiliegen, dadurch gekennzeichnet, dass in dem Beton wenigstens ein längliches, paralell zum Steg ausgerichtetes Flacheisen (2, 22, 22a, 32, 42, 52) angeordnet ist, welches den Steg bedeckt und mit diesem verbunden ist, wobei die Breite des Flacheisens kleiner ist als die Steghöhe.

2. Verbundprofil gemäss Anspruch 1, dadurch gekennzeichnet, dass auf beiden Seiten des Steges wenigstens ein Flacheisen (2) mittig und durchgehend angeordnet ist.

3. Verbundprofil gemäss Anspruch 1, dadurch gekennzeichnet, dass auf wenigstens einer Seite des Steges wenigstens zwei Flacheisen (22, 22a) längsseitig nebeneinander angeordnet sind.

4. Verbundprofil gemäss einem der Ansprüche 1-3, dadurch gekennzeichnet, dass die verschiedenen Flacheisen gleiche Abmessungen haben.

5. Verbundprofil gemäss einem der Ansprüche 1-4, dadurch gekennzeichnet, dass die Flacheisen durchgehend oder durch Punktschweissen (5) mit dem Profil verbunden sind.

6. Verbundprofil gemäss einem der Ansprüche 1-4, dadurch gekennzeichnet, dass die Flacheisen (42, 52) mittels durch den Steg geführte Schrauben (48, 58) und darauf geschraubten Muttern (49, 59) mit dem Profil (1) verbunden sind.

7. Verbundprofil gemäss Anspruch 6, dadurch gekennzeichnet, dass die Reibflächen des Steges oder der Flacheisen wenigstens teilweise eine den Reibbeiwert erhöhende Oberfläche aufweisen.

8. Verbundprofil gemäss einem der Ansprüche 1-7, dadurch gekennzeichnet, dass die Flacheisen etwa 70 % einer Stegseite bedecken.

9. Verbundprofil gemäss Anspruch 1, dadurch gekennzeichnet, dass der bewehrte Kammerbeton (6) über Dübel (38) oder mittels Verschraubung (48, 49, 58, 59) mit den Flacheisen verbunden ist.

10. Verbundprofil gemäss Anspruch 1, dadurch gekennzeichnet, dass der Beton nicht mit Betonstahl bewehrt ist, sondern aus faserbewehrtem Beton besteht, und dieser Beton über Dübel oder Verschraubungen mit den Flacheisen verbunden ist.

## Claims

1. A composite profile, more particularly for supports, formed from a steel profile (1) comprising two flanges which are connected by means of a web, the open profile chambers being filled with reinforced concrete (6) and the outer surfaces of the flanges being exposed, characterised in that at least one oblong flat iron (2, 22, 22a, 32, 42, 52), which is parallel to the web, is arranged in the concrete, which flat iron covers the web and is connected therewith, the width of the flat iron being smaller than the height of the web.

2. A composite profile according to claim 1, characterised in that at least one flat iron (2) is arranged centrally and continuously on both sides of the web.

3. A composite profile according to claim 1, characterised in that at least two flat irons (22, 22a) are arranged adjacent one another on their longitudinal sides on at least one side of the web.

4. A composite profile according one of claims 1 to 3, characterised in that the different flat irons have the same dimensions.

5. A composite profile according to one of claims 1 to 4, characterised in that the flat irons are connected throughout or by spot welding (5) with the profile.

6. A composite profile according to one of claims 1 to 4, characterised in that the flat irons (42, 52) are connected with the profile (1) by means of screws (48, 58) which are guided through the web, and nuts (49, 59) which are screwed onto the screws.

7. A composite profile according to claim 6, characterised in that the friction areas of the web or the flat irons at least partially comprise a surface which increases the friction coefficient.

8. A composite profile according to one of claims 1 to 7, characterised in that the flat irons cover approximately 70 % of a web side.

9. A composite profile according to claim 1, characterised in that the reinforced chamber concrete (6) is connected with the flat irons by means of dowels (38) or by a screw coupling (48, 49, 58, 59).

10. A composite profile according to claim 1, characterised in that the concrete is not reinforced with reinforcing steel, but is formed from fibre-reinforced concrete, and said concrete is connected with the flat irons by means of dowels or screw couplings.

## Revendications

1. Profilé composite, en particulier pour supports, formé par un profilé en acier (1) constitué par deux ailes réunies par une âme. les chambres ouvertes du profilé étant remplies par du béton armé (6) et les surfaces externes des ailes étant dégagées, caractérisé en ce qu'au moins un fer plat (2, 22, 22a, 32, 42, 52) allongé, parallèle à l'âme est disposé dans le béton et en ce que le fer plat recouvre l'âme et est fixé à celle-ci, la largeur du fer plat étant inférieure à la hauteur de l'âme.

2. Profilé composite selon la revendication 1, caractérisé en ce que des deux côtés de l'âme au moins un fer plat (2) est disposé de manière centrale et continue.

3. Profilé composite selon la revendication 1, caractérisé en ce que sur un des côtés de l'âme au moins deux fers plats (22, 22a) sont disposés longitudinalement l'un à côté de l'autre.

4. Profilé composite selon l'une des revendications 1 à 3, caractérisé en ce que les différents fers plats ont les mêmes dimensions.

5. Profilé composite selon l'une des revendications 1 à 4, caractérisé en ce que les fers plats sont fixés au profilé par soudure continue ou par soudure par points (5).

6. Profilé composite selon l'une des revendications 1 à 4, caractérisé en ce que les fers plats (42, 52) sont fixés au profilé (1) à l'aide de boulons (48, 58) traversant l'âme et d'écrous (49, 59).

7. Profilé composite selon la revendication 6, caractérisé en ce que les surfaces de frottement de l'âme ou des fers plats présentent au moins en partie une surface à coefficient de frottement augmenté.

8. Profilé composite selon l'une des revendications 1 à 7, caractérisé en ce que les fers plats couvrent au moins 70 % de la surface d'un côté de l'âme.

9. Profilé selon la revendication 1, caractérisé en ce que le béton armé (6) est fixé aux fers plats à l'aide de goujons (38) ou de boulons (48, 49, 58, 59).

10. Profilé selon la revendication 1, caractérisé en ce que le béton n'est pas armé par des ronds à béton, mais par des fibres et que ce béton est relié aux fers plats par des goujons ou par des boulons.
